# EUROPÄISCHE PATENTSCHRIFT

(11) **EP 1 651 369 B1**
(45) Veröffentlichungstag und Bekanntmachung des Hinweises auf die Patenterteilung: **23.05.2007**
(21) Anmeldenummer: 04739429.1
(22) Anmeldetag: 28.05.2004
(51) Int. Cl.: B21J 13/08, B21J 9/20

(54) **VERFARHEN UND VORRICHTUNG ZUM UMFORMEN EINES WERKSTÜCKS MIT ANSCHLIESSENDEM ANHEBEN DES WERKSTÜCKS**
METHOD AND DEVICE FOR SHAPING AND THEN LIFTING A WORKPIECE
PROCEDE ET DISPOSITIF POUR FORMER UNE PIECE PUIS SOULEVER CETTE PIECE

(30) Priorität: 08.08.2003 DE 10336469
(43) Veröffentlichungstag der Anmeldung: 03.05.2006
(73) Patentinhaber: LANGENSTEIN & SCHEMANN GMBH, D-96450 Coburg (DE)
(72) Erfinder: BAUERSACHS, Lothar, 96279 Weidhausen (DE); BARNICKEL, Harald, 96450 Coburg (DE)
(74) Vertreter: Meissner, Bolte & Partner
(86) Internationale Anmeldenummer: PCT/EP2004/005779
(87) Internationale Veröffentlichungsnummer: WO 2005/023455

(56) Entgegenhaltungen:
- DE-A- 2 746 161
- DE-A- 3 109 902
- DE-A- 4 326 924
- DE-A- 10 060 709
- US-A- 3 831 425

## Beschreibung

Die Erfindung betrifft ein Verfahren gemäß dem Oberbegriff des Anspruchs 1 und eine Vorrichtung zum Umformen eines Werkstücks gemäß dem Obergegriff des Anspruchs 20 (siehe z.B. DE-A-4 326 924).

Zum industriellen Schmieden von Werkstücken sind schlagende Umformmaschinen wie Hämmer und Spindelpressen, insbesondere Schwungrad-Spindelpressen, bekannt. Schlagende Umformmaschinen umfassen einen Arbeitsbereich, in dem zwei Werkzeuge, im Allgemeinen geradlinig, relativ zueinander bewegbar sind. Das Werkstück wird zwischen den beiden Werkzeugen angeordnet und dann durch die Schlagkraft oder Stoßenergie beim Auftreffen der Werkzeuge auf dem Werkstück und die dadurch bewirkte Umformenergie umgeformt.

Gemäß *VDI-Lexikon "Produktionstechnik Verfahrenstechnik"; Herausgeber Prof. Dr. Hiersig, VDI-Verlag, 1995, Seiten 1107 bis 1113* unterteilt man Schmiedehämmer in Schabottehämmer, diese wiederum unterteilt in Fallhämmer und Oberdruckhämmer, und Gegenschlaghämmer. Ein Schabottehammer umfasst eine Schabotte (oder: einen Träger, einen Amboss) als relativ zum Werkstück feststehendes Werkzeug und einen Schlagbären oder kurz Bären als relativ zum Werkstück und zur Schabotte, in der Regel vertikal, bewegtes Werkzeug. Ein Gegenschlaghammer weist zwei gegeneinander und jeweils relativ zum Boden oder zum Hammergestell, vertikal oder auch waagrecht, bewegte Schlagbären auf. Die Antriebe für die Bären von Schmiedehämmern sind im Allgemeinen hydraulisch oder pneumatisch. Bei dem eigentlichen Umform- oder Arbeitsvorgang sind das Hammergestell sowie die Hammerantriebe eines Schmiedehammers von der Umformkraft entlastet, so dass Schmiedehämmer nicht überlastbar sind. Bei Spindelpressen heißt das bewegte Werkzeug meist Stößel. Der Stößel wird zu dem ortsfesten Werkzeug durch eine Spindel geradlinig bewegt. Der Antrieb der Spindel und damit des Stößels erfolgt über einen Antriebsmotor und/oder ein Schwungrad als Energiespeicher. Vor dem Auftreffen auf das auf dem ortsfesten Werkzeug befindliche Werkstück wird die Spindel oder der Stößel von dem Antrieb entkoppelt und die dem Stößel mitgegebene kinetische Energie wird (teilweise) in Umformenergie umgewandelt (*VDI-Lexikon a.a.O.*)

Es ist gemäß *VDI-Lexikon "Produktionstechnik Verfahrenrtechnik"; Herausgeber Prof. Dr. Hiersig, VDI-Verlag, 1995, Seiten 848 und 849 sowie 1214,* bekannt, zur automatisierten Handhabung von Werkstücken beim Pressen oder Schmieden Handhabungsgeräte wie Manipulatoren und Industrieroboter einzusetzen, die Greifer zum Ergreifen und vorübergehenden Halten der Werkstücke aufweisen und die Werkstücke in die Schmiedemaschine einlegen oder aus dieser entnehmen. Manipulatoren sind manuell gesteuerte Bewegungseinrichtungen mit in der Regel konkreten prozessspezifischen Steuerungen oder Programmierungen. Industrieroboter sind universell einsetzbare Bewegungsautomaten mit einer hinreichenden Anzahl von Bewegungsfreiheitsgraden, realisiert durch eine entsprechende Zahl (5 bis 6) von Bewegungsachsen, und einer frei programmierbaren Steuerung zur Realisierung praktisch beliebiger Bewegungstrajektorien des Werkstücks innerhalb des vom Industrieroboter abfahrbaren oder erreichbaren Raumgebietes.

Ein Problem beim Einsatz solcher Handhabungsgeräte stellen die hohen Schlagkräfte bei einer schlagenden Umformmaschine dar, die das Handhabungsgerät beim Umformschlag erheblich belasten und beschädigen können, wenn das Handhabungsgerät beim Schlag des Bären oder Stößels das Werkstück hält. Zur Lösung dieses Problems sind in *DE 42 20 796 A1* und *DE 100 60 709 A1* Handhabungsgeräte vorgeschlagen worden, die während des Schlages nachgiebig gestellt werden können zur Dämpfung der vom Werkstück übertragenen Schlagstöße und -vibrationen zum Antrieb hin und die bei dem Transport des Werkstücks starr gestellt werden.

In der Praxis hat sich eine Automatisierung der Handhabung von Werkstükken bei Schmiedeprozessen mit schlagenden Umformmaschinen noch nicht entscheidend durchsetzen können. Vielmehr wird in der Praxis das Werkstück immer noch von einem Menschen manuell mit einem Greifwerkzeug in den Schmiedehammer gehalten, da entsprechend ausgebildete Menschen die richtige Handhabung des Werkstücks beim Auftreffen des Bären mit dem Schlagwerkzeug beherrschen. Nach dem Umsteuern des Bären hebt der Mensch das Werkstück an und legt es vor dem erneuten Auftreffen des Bären beim nächsten Hub wieder in das Werkzeug oder gleich in einer Ablageeinrichtung ab.

Der Erfindung liegt nun die Aufgabe zugrunde, ein Verfahren und eine Vorrichtung zum Umformen eines Werkstücks anzugeben, bei denen das Abheben des Werkstücks vom Werkzeug nach einem Umformvorgang automatisiert ist.

Diese Aufgabe wird gemäß der Erfindung gelöst durch ein Verfahren mit den Merkmalen des Anspruches 1 und eine Vorrichtung mit den Merkmalen des Anspruchs 20.

Das Verfahren gemäß Anspruch 1 ist zum Umformen, insbesondere Schmieden, wenigstens eines Werkstücks geeignet und bestimmt und umfasst die folgenden Verfahrensschritte:
a) Positionieren des Werkstücks in eine Umformlage auf einem ersten von wenigstens zwei Werkzeugen der Umformmaschine (Positionierschritt),
b) Bewegung der Werkzeuge der Umformmaschine relativ aufeinander zu,
c) Umformen des Werkstücks zwischen den Werkzeugen, insbesondere in seiner Umformlage auf dem ersten Werkzeug (Umformschritt),
d) anschließende Bewegung der Werkzeuge relativ voneinander weg,
e) Erfassen oder Bestimmen eines Auslösezeitpunktes, zu dem, während der Relativbewegung der Werkzeuge aufeinander zu, die Relativposition der Werkzeuge eine vorgegebene Referenzposition einnimmt oder erreicht hat,
f) Bestimmen oder Auswählen eines Abhebezeitpunktes in Abhängigkeit oder als Funktion des Auslösezeitpunktes,
g) Abheben (oder: Einleiten oder Starten) einer Abhebebewegung des Werkstücks von dem ersten Werkzeug durch wenigstens ein Handhabungsgerät zu dem Abhebezeitpunkt.

Die Vorrichtung gemäß Anspruch 20 ist zum Umformen, insbesondere Schmieden, wenigstens eines Werkstücks und insbesondere zur Verwendung in einem Verfahren gemäß der Erfindung oder zur Durchführung eines Verfahrens gemäß der Erfindung geeignet und bestimmt und umfasst
a) wenigstens eine Umformmaschine mit wenigstens zwei relativ aufeinander zu und voneinander weg bewegbaren Werkzeugen zum Umformen eines auf einem ersten der Werkzeuge in einer vorgegebenen oder vorgebbaren Umformlage positionierten oder positionierbaren Werkstücks zwischen den Verkzeugen,
b) wenigstens eine Positionserfassungseinrichtung zum Erfassen eines Auslösezeitpunktes, zu dem, während der Relativbewegung der Werkzeuge aufeinander zu, die Relativposition der Werkzeuge eine vorgegebene oder vorgebbare Referenzposition einnimmt oder erreicht hat,
c) wenigstens ein Handhabungsgerät zum Handhaben des Werkstücks,
d) wenigstens eine Kontrolleinrichtung zum Steuern oder Regeln der Bewegungen und Positionen des oder der Handhabungsgeräte(s),
e) wobei die Kontrolleinrichtung derart ausgebildet ist, dass sie abhängig von dem Auslösezeitpunkt einen Abhebezeitpunkt bestimmt und das wenigstens eine Handhabungsgerät so ansteuert, dass das wenigstens eine Handhabungsgerät das Werkstück zu dem Abhebezeitpunkt von dem ersten Werkzeug abzuheben beginnt.

Die Bewegung der Werkzeuge beim Schlagen der Umformmaschine relativ aufeinander zu beinhaltet natürlich sowohl den Fall, dass sich nur eines (das erste) der beiden Werkzeuge relativ zum Erdboden oder Maschinengestell oder einem anderen externen Bezugssystem bewegt und das andere (das zweite) Werkzeug zu diesem externen System ortsfest bleibt, beispielsweise bei einem Oberdruckhammer oder einem Fallhammer oder einer Spindelpresse, als auch den Fall, dass sich beide Werkzeuge relativ zum externen Bezugssystem bewegen, beispielsweise bei einem Gegenschlaghammer. Die Umformlage des Werkstücks bezieht sich auf dessen absolute und einstellbare geometrische Lage im Raum bezüglich eines externen Koordinatensystems. Automatisch bedeutet, dass zumindest beim Abheben selbst kein menschliches Eingreifen oder Festhalten des Werkstücks mehr erforderlich ist, sondern dies automatisiert durch die Handhabungsgeräte (oder: Bewegungsautomaten), im Allgemeinen unter Kontrolle einer Kontrolleinrichtung, erfolgt.

Die Erfindung beruht auf der Überlegung, dass das wenigstens eine Handhabungsgerät das Werkstück erst dann von dem ersten Werkzeug abhebt, wenn die Werkzeuge eine vorgegebene oder vorgebbare Position, hier Referenzposition genannt, erreicht haben. Dies erlaubt insbesondere eine genaue Steuerung des Handhabungsgerätes derart, dass das Werkstück zum Abhebezeitpunkt zwischen den Werkzeugen bereits vollständig umgeformt wurde, also der Abhebezeitpunkt nach dem Umformzeitpunkt, zu dem die Umformung des Werkstück zwischen den Werkzeugen abgeschlossen ist, liegt, und/oder dass die Werkzeuge sich (wieder) relativ voneinander weg bewegen, also der Abhebezeitpunkt nach dem Umkehrzeitpunkt der Werkzeuge, zu dem sich die Richtung der Relativbewegung der Werkzeuge zueinander umkehrt, liegt. Ein besonderer Vorteil der Steuerung des Handhabungsgeräts in Abhängigkeit von der Werkzeugposition gemäß der Erfindung besteht darin, dass der Abhebezeitpunkt sehr nahe an den Umformzeitpunkt oder Umkehrzeitpunkt gelegt werden kann, wodurch Werkzeugberührzeiten und/oder Taktzeiten verkürzt werden können.

Vorteilhafte Ausgestaltungen und Weiterbildungen des Verfahrens und der Vorrichtung zum Umformen eines Werkstücks gemäß der Erfindung ergeben sich aus den vom Anspruch 1 bzw. Anspruch 20 jeweils abhängigen Ansprüchen.

Der Abhebezeitpunkt für das wenigstens eine Handhabungsgerät liegt in einer ersten vorteilhaften Ausführungsform um eine vorgegebene oder vorgebbare Zeitdifferenz nach dem Umformzeitpunkt oder nach dem Umkehrzeitpunkt. Diese Zeitdifferenz zwischen Abhebezeitpunkt und Umformzeitpunkt bzw. Umkehrzeitpunkt beträgt zwischen 0 ms und maximal 300 ms und/oder maximal 3/4 der Zeit für die Auseinanderbewegung der Werkzeuge, insbesondere zwischen 0 ms und maximal 100 ms und/oder maximal 1/4 der Zeit für die Auseinanderbewegung der Werkzeuge, vorzugsweise zwischen 0 ms und maximal 50 ms und/oder maximal 1/8 der Zeit für die Auseinanderbewegung der Werkzeuge, und/oder ist abhängig von einer vorgegebenen Werkzeugberührzeit.

In einer bevorzugten Ausführungsform ist wenigstens eine Kontrolleinrichtung vorgesehen ist, die Bewegungen des wenigstens einen Handhabungsgerätes steuert und die abhängig von dem Auslösezeitpunkt den Abhebezeitpunkt ermittelt sowie zu dem ermittelten Abhebezeitpunkt eine Abhebebewegung oder Abheberoutine des Handhabungsgerätes einleitet.

Die Kontrolleinrichtung sendet insbesondere zu einem Startzeitpunkt ein Startsignal an das wenigstens eine Handhabungsgerät und das wenigstens eine Handhabungsgerät startet nach Erhalt dieses Startsignals eine Abhebebewegung und hebt das Werkstück zu dem Abhebezeitpunkt ab. In dieser Ausführungsform verfügt das Handhabungsgerät also in gewissem Maße selbst über Möglichkeiten zur Signalverarbeitung und die Ansteuerung geschieht über Signale.

Im Allgemeinen ist wenigstens eine Positionserfassungseinrichtung vorgesehen, die zu dem Auslösezeitpunkt, wenn die Relativposition der Werkzeuge die Referenzposition erreicht, ein Auslösesignal an die Kontrolleinrichtung sendet, und bei dem die Kontrolleinrichtung abhängig vom Eingangszeitpunkt des Auslösesignals den Abhebezeitpunkt ermittelt.

Die Positionserfassungseinrichtung kann einen der Referenzposition zugeordneten oder an der Referenzposition angeordneten Positionsschalter umfassen, der bei Betätigung durch eines der beiden Werkzeuge seinen Schaltzustand ändert, wobei eine Schaltzustandsänderung des Positionsschalters als Auslösesignal oder Auslösezeitpunkt verwendet wird.

Die wenigstens eine Positionserfassungseinrichtung kann aber auch die Relativposition der beiden Werkzeuge zueinander fortlaufend oder kontinuierlich oder zu bestimmten Messpunkten messen und an die Kontrolleinrichtung ein entsprechendes Positionsmesssignal oder einen entsprechenden Positionsmesswert liefern. Die Kontrolleinrichtung vergleicht dann das Positionsmesssignal oder den Positionsmesswert mit einem der Referenzposition entsprechenden Referenzsignal oder Referenzwert und wertet eine festgestellte Übereinstimmung des Positionsmesssignals mit dem Referenzsignal oder des Positionsmesswertes mit dem Referenzwert als Auslösezeitpunkt aus und ermittelt daraus den Abhebezeitpunkt.

In einer besonders vorteilhaften Ausführungsform ermittelt die Kontrolleinrichtung den Abhebezeitpunkt aus dem Auslösezeitpunkt, indem sie eine vorbestimmte Verzögerungszeit zu dem Auslösezeitpunkt hinzuzählt oder ablaufen lässt, beispielsweise mittels eines digitalen Zählers oder einer Uhr. Insbesondere kann die Kontrolleinrichtung den Startzeitpunkt für das Startsignal durch Ablaufen lassen oder Hinzuzählen der vorbestimmten Verzögerungszeit zu dem Auslösezeitpunkt ermitteln, wobei der Abhebezeitpunkt sich aus dem Startzeitpunkt in eindeutiger Weise, im Allgemeinen durch Addition der Signallaufzeit und -verarbeitungszeit des Startsignals für das Handhabungsgerät, ergibt. Die Verzögerungszeit ist im Allgemeinen abhängig von dem Verlauf wenigstens einer Relativbewegungsgröße bei der Relativbewegung der Werkzeuge aufeinander zu und/oder abhängig von einer eingestellten oder einstellbaren Umformenergie.

Es ist in allen Ausführungsformen ebenfalls möglich, wenn auch in der heutigen Technologie unüblicher, ohne eine Signalübertragung und -auswertung eine unmittelbare Regelung oder Steuerung der Handhabungsgeräte vorzusehen, beispielsweise über Komponenten oder Stellglieder, die abhängig von der Relativposition der Werkzeuge den Steuerstrom für Antrieb(e) des Handhabungsgerätes direkt beeinflussen. So könnte beispielsweise der Positionsschalter, sobald die Relativposition der Werkzeuge die Referenzposition erreicht, unmittelbar einen oder mehrere Schaltkontakte auslösen, der bzw. die einen Steuerstrom bzw. Steuerströme für das Handhabungsgerät durchschaltet oder durchschalten, oder es könnten elektrische oder elektromechanische Verzögerungsglieder oder -schalter wie z.B. Bimetallrelais, Komponenten mit Hysterese oder dergleichen vorgesehen sein..

Die Referenzposition für die Werkzeuge wird vorzugsweise abhängig von einer oder mehreren der folgenden Prozessgrößen oder -bedingungen gewählt:
- zeitlicher Verlauf der Relativbewegung der beiden Werkzeuge
- Wert der Umformenergie für das Umformen des Werkstücks oder einer mit der Umformenergie eindeutig korrelierte Größe, insbesondere wenn dieser Wert auf einen von wenigstens zwei verschiedenen Werten einstellbar ist
- die Summe der für die Ermittlung des Abhebezeitpunktes aus dem Auslösezeitpunkt mindestens erforderlichen Signal- oder Datenlaufzeiten und Signal- oder Datenverarbeitungszeiten ist kleiner als der Zeitabstand aus Abhebezeitpunkt und Auslösezeitpunkt.

Die Referenzposition kann insbesondere der am weitesten voneinander entfernt liegende Relativposition der Werkzeuge entsprechen, insbesondere dem sogenannten OT (oberer Totpunkt) der Umformmaschine, liegt aber in der Regel zwischen der entferntesten Relativposition, insbesondere OT, und der nächsten Relativposition, der Auftreffposition, insbesondere dem UT (unterer Totpunkt) der Umformmaschine.

In einer besonderen Ausführungsform ist ein selbstlernendes oder adaptives System vorgesehen, bei dem Abhebezeitpunkt automatisch eingelernt wird oder angepasst wird, indem in einem oder mehreren Umformschritten (oder Werkzeugbewegungen) die Relativposition der Werkzeuge zum Abhebezeitpunkt bestimmt wird und der Abhebezeitpunkt an einen gewünschten Wert angepasst wird, insbesondere durch Anpassen der Verzögerungszeit nach dem Auslösezeitpunkt oder durch Anpassen der Referenzposition. Dadurch kann insbesondere der Abhebezeitpunkt möglichst zeitnah an den Umkehrzeitpunkt der Werkzeuge gelegt werden und so die Zeitabfolge optimiert werden.

Das wenigstens eine Handhabungsgerät, das das Werkstück abhebt, positioniert vorzugsweise auch das Werkstück in seine Umformlage auf dem ersten Werkzeug und/oder hält das Werkstück während des Umformens zwischen den Werkzeugen in seiner Umformlage fest. Es können aber auch wenigstens zeit- oder teilweise unterschiedliche Handhabungsgeräte für die unterschiedlichen Handhabungen verwendet werden.

Vorzugsweise wird das Werkstück zumindest während des Auftreffens des oder der Werkzeuge(s) der Umformmaschine beim Umformschritt an wenigstens zwei Stellen mit jeweils einem Handhabungsgerät festgehalten oder gegriffen gehalten. Dies hat zunächst den Vorteil, dass das Werkstück beim Auftreffen des oder der Werkzeuge(s) an zwei Stellen fixiert ist und damit sicherer vor einem Verspringen oder Verrutschen in den Werkzeugen bewahrt werden kann. Ein weiterer Vorteil besteht darin, dass ein Abknicken eines längeren Werkstücks an einer Seite verhindert werden kann, da die Handhabungsgeräte das Werkstück an beiden Seiten fixieren und beim Umformschlag stabilisieren können.

In einer vorteilhaften Ausführungsform wird das Werkstück auch oder zumindest beim Abheben von wenigstens zwei Handhabungsgeräten, insbesondere denselben Handhabungsgeräten wie beim Festhalten während des Umformens gehandhabt.

Die Bewegungen und Positionen der Handhabungsgeräte werden automatisch und aufeinander abgestimmt gesteuert oder geregelt. Beim Steuern des oder der Handhabungsgeräte(s) läuft die Bewegung gemäß einem vorgegebenen oder vorgebbaren Bewegungsablauf oder Bewegungsprofil oder einem entsprechend hinterlegten Steuerprogramm ab (keine Rückkopplung "openloop-control"), während beim Regeln die Bewegungen der Handhabungsgeräte messtechnisch erfasst und an vorgegebenen Sollbewegungen (Führungsgrößen der Bewegung) angepasst oder geregelt werden (Rückkopplung, "closed-loop-control"). Aufeinander abgestimmt sind die Bewegungen oder Positionen der beiden Handhabungsgeräte, um das Werkstück exakt handhaben zu können. Es ist also eine kinematische Kopplung zwischen den beiden Handhabungsgeräten vorgesehen beim Handhaben des Werkstücks während dessen Umformung.

In einer vorteilhaften Ausführungsform werden wenigstens bei einem Teil der Handhabungen des Werkstücks durch zwei Handhabungsgeräte die beiden Handhabungsgeräte synchron und/oder entlang zueinander im Wesentlichen konstant beabstandeter Trajektorien und/oder mit im Wesentlichen gleicher Geschwindigkeit bewegt

Die Kontrolleinrichtung steuert oder regelt die beiden Handhabungsgeräte, insbesondere deren jeweilige Antriebseinrichtungen, in einer Ausführungsform nach einem Master-Slave-Steuerprinzip, wobei ein als Slave dienendes Handhabungsgerät einem als Master dienenden Handhabungsgerät in den Bewegungen folgt.

In einer alternativen bevorzugten Ausführungsform steuert die Kontrolleinrichtung die beiden Handhabungsgeräte, insbesondere deren jeweilige Antriebseinrichtungen, unabhängig voneinander, mit jeweiligen aneinander angepassten Steuerabläufen.

Im Allgemeinen fährt jedes Handhabungsgerät oder dessen Angriffspunkt am Werkstück während einer Bewegung und/oder Handhabung des Werkstücks entlang einer vorab ermittelten Trajektorie mit einem vorgegebenen Geschwindigkeitsverlauf und/oder folgt gespeicherten aufeinander folgenden Trajektorienpunkten in regelmäßigen Zeitabständen.

Die zugehörige Trajektorie des Handhabungsgeräts oder dessen Angriffspunktes am Werkstück wird vorzugsweise vorab eingelernt, kann aber auch berechnet werden. In einer besonderen Ausführungsform wird (nur) die Trajektorie eines der wenigstens zwei Handhabungsgeräte oder dessen Angriffspunktes am Werkstück eingelernt und die Trajektorie des wenigstens einen weiteren Handhabungsgerätes oder dessen Angriffspunktes am Werkstück wird aus der eingelernten Trajektorie des ersten Handhabungsgerätes vorab berechnet und abgespeichert oder in Echtzeit berechnet. Beim Einlernen der Trajektorie eines Handhabungsgerätes oder dessen Angriffspunktes am Werkstück wird im Allgemeinen die zugehörige Trajektorie, abgefahren und in regelmäßigen Zeitabständen werden die Trajektorienpunkte nacheinander erfasst und abgespeichert. Der Geschwindigkeitsverlauf beim Einlernen ist vorzugsweise vorgegeben entsprechend dem späteren Geschwindigkeitsverlauf beim Prozess. Bei beliebigem Geschwindigkeitsverlauf beim Einlernen kann der tatsächliche Geschwindigkeitsverlauf beim Betrieb auch nachträglich noch berücksichtigt werden und neue Trajektorienpunkte errechnet und gespeichert werden. Das Handhabungsgerät oder dessen Angriffspunkt am Werkstück bei der Bewegung und/oder Handhabung des Werkstücks folgt in jedem Fall den beim Einlernen, ggf. nach Geschwindigkeitskorrektur, gespeicherten Trajektorienpunkten in denselben Zeitabständen und in derselben Reihenfolge wie beim Einlernen.

Bei Handhabungen an der Umformmaschine befinden sich die beiden Handhabungsgeräte vorzugsweise an gegenüberliegenden Seiten des Arbeitsbereiches oder der Werkzeuge der Umformmaschine.

In einer Ausführungsform, bei der das Werkstück in wenigstens zwei Umformschritten zwischen denselben Werkzeugen umgeformt wird, wird in einer Variante nach einem Umformschritt das Werkstück von dem wenigstens einen Handhabungsgerät vom ersten Werkzeug abgehoben und anschließend wieder auf das erste Werkzeug in die Umformlage für den darauffolgenden Umformschritt positioniert wird.

In einer anderen Variante wird nach einem Umformschritt das Werkstück von dem wenigstens einen Handhabungsgerät vom ersten Werkzeug abgehoben und anschließend auf das erste Werkzeug in einen anderen Werkzeugbereich oder auf oder in ein anderes Werkzeug in die Umformlage für den darauffolgenden Umformschritt positioniert. In einer weiteren Variante wird das Werkstück nach dem Umformschritt oder nach dem letzten Umformschritt von dem wenigstens einen Handhabungsgerät nach dem Abheben vom Werkzeug oder Werkzeugbereich zu einer Ablageeinrichtung transportiert und dort abgelegt.

Insbesondere zwischen zwei Umformschritten wird nun in einer bevorzugten Ausführungsform mittels wenigstens eines Gebläses Zundermaterial unter dem abgehobenen Werkstück und/oder von dem Werkzeug ausgeblasen. Dieser Schritt wird auch als Lüften bezeichnet. Das Gebläses wird vorzugsweise, insbesondere von der Kontrolleinrichtung, so angesteuert, dass der Einschaltzeitpunkt oder die Inbetriebnahme oder die Heranführung des Gebläses abhängig von dem Auslösezeitpunkt (analog wie die Abhebebewegung des Handhabungsgeräts) und vorzugsweise nach dem Abhebezeitpunkt bestimmt wird.

In einer vorteilhaften Ausführungsform der Vorrichtung weist jedes Handhabungsgerät
a) wenigstens eine Greifeinrichtung mit wenigstens zwei relativ zueinander bewegbaren Greifelementen zum Greifen des Werkstücks,
b) wenigstens eine Trägereinrichtung, an der die Greifeinrichtung befestigt oder befestigbar ist und
c) wenigstens eine Transporteinrichtung zum Transportieren der Trägereinrichtung mit der Greifeinrichtung auf.

Die Vorrichtung wird nun vorzugsweise dadurch weitergebildet, dass eine flexible Verbindung von Trägereinrichtung und Transporteinrichtung in einem flexiblen Zustand zumindest teilweise Stöße oder Schwingungen, die beim Umformvorgang vom Werkstück auf das Handhabungsgerät übertragen werden, absorbiert und damit die Transporteinrichtung vor diesen mechanischen Belastungen schützt; und dass eine starre Verbindung oder Stellung von Trägereinrichtung und Transporteinrichtung in einem starren Zustand dagegen beim Handhaben des Werkstücks beim Transport oder beim Drehen oder Schwenken vor oder nach Umformschritten eingesetzt wird.

Bevorzugte Anwendungen der Erfindung sind bei Verwendung eines Schmiedehammers oder einer Spindelpresse oder einer Kurbelpresse als Umformmaschine und/oder zum Schmieden und/oder zur Kaltumformung mit einer Umformtemperatur typischerweise im Bereich von Raumtemperatur (21 °C), zur Halbwarmumformung, typischerweise zwischen 550 °C und 750 °C, oder zur Warmumformung, typischerweise oberhalb 900 °C, und/oder zum Umformen von Werkstücken aus knetbaren Metalle und Metalllegierungen, insbesondere eisenhaltigen Werkstoffe wie Stählen als auch nicht eisenhaltigen Metallen wie Magnesium, Aluminium, Titan, Kupfer, Nickel und Legierungen daraus. Im Allgemeinen sind die Werkzeuge der Umformmaschine formgebende Gesenkwerkzeuge zum gebundenen Umformen des Werkstückes.

Die Erfindung wird im folgenden anhand von Ausführungsbeispielen weiter erläutert. Dabei wird auf die Zeichnung Bezug genommen, in deren
- FIG 1: eine Vorrichtung mit zwei Handhabungsgeräten beim Ergreifen eines Werkstücks in einer Seitenansicht,
- FIG 2: die Vorrichtung gemäß FIG 1, bei der die zwei Handhabungsgeräte das in eine Umformmaschine gelegte Werkstück halten, in einer Seitenansicht,
- FIG 3: die Vorrichtung gemäß FIG 1 oder FIG 2, bei der die zwei Handhabungsgeräte das in der Umformmaschine befindliche Werkstück nach dem Umformschlag anheben oder lüften, in einer Seitenansicht,
- FIG 4: eine Vorrichtung zum Umformen eines Werkstücks mit zwei Handhabungsgeräten, die das Werkstück entlang vorgegebener Bewegungsbahnen handhaben, in einer schematischen perspektivischen Ansicht und
- FIG 5: eine Vorrichtung zum Umformen eines Werkstücks mit zwei Handhabungsgeräten bei einer Handhabung des Werkstücks in einer Draufsicht
jeweils schematisch dargestellt sind. Einander entsprechende Größen und Teile sind in den FIG 1 bis 5 mit entsprechenden Bezugszeichen versehen.

Es sind ein erstes Handhabungsgerät mit 2 und ein zweites Handhabungsgerät mit 2' bezeichnet. Jedes der Handhabungsgeräte 2 und 2' kann als Manipulator oder Roboter ausgebildet sein. In den in FIG 1 bis 5 dargestellten Ausführungsbeispielen sind die beiden Handhabungsgeräte 2 und 2' im Wesentlichen baugleich ausgebildet und umfassen jeweils eine Greifeinrichtung (oder: Greifzange) 3 bzw. 3', eine Trägerwelle 4 bzw. 4', eine Stützeinrichtung (oder: Starrstellungseinrichtung) 5 bzw. 5', ein Lagerteil 6 bzw. 6', ein flexibles Element 7 bzw. 7', einen Schwenkantrieb (oder: Rotationsantrieb) 8 bzw. 8', ein Gelenk 9 bzw. 9', eine Betätigungseinrichtung 11 bzw. 11' und eine Transporteinrichtung 16 bzw. 16'.

Jede Greifeinrichtung 3 bzw. 3' umfasst zwei jeweils eine zugehörige Greifbacke (oder: Greifelement, Zangenbacke) 30 bzw. 31 bzw. 30' und 31' aufweisende Greifhebel 32 und 33 bzw. 32' und 33' auf, die mittels der Betätigungseinrichtung 11 bzw. 11' zueinander in einem Schwenklager 34 bzw. 34' schwenkbar sind zum Öffnen und Schließen der Greifeinrichtung 3 bzw. 3'. Die Betätigungseinrichtung 11 bzw. 11' greift in einem Angreiflager 35 bzw. 35' am Greifhebel 33 bzw. 33' an und ist in einem Schwenklager 14 bzw. 14' schwenkbar an dem Zwischenteil 6 bzw. 6' gelagert. Der Greifhebel 32 bzw. 32' der Greifeinrichtung 3 bzw. 3' ist über die Trägerwelle 4 bzw. 4' mit dem Zwischenteil 6 bzw. 6' koaxial entlang einer Achse M verbunden. Zwischen dem Zwischenteil 6 bzw. 6' und dem mit dem Gelenk 9 bzw. 9' entlang einer zweiten Achse N verbundenen Schwenkantrieb 8 bzw. 8' ist das flexible Element 7 bzw. 7' angeordnet, das und über jeweils einen Flansch mit dem Zwischenteil 60 bzw. 60' und dem Schwenkantrieb 8 bzw. 8' verbunden ist und aus einem elastischem Material, vorzugsweise einem Elastomer, besteht. In dem flexiblen Element 7 bzw. 7' sind nun die vordere Einheit des Handhabungsgerätes 2 bzw. 2', nämlich die Greifeinrichtung 3 bzw. 3', die Trägerwelle 4 bzw. 4' und das Lagerteil 6 bzw. 6' sowie die Betätigungseinrichtung 11 bzw. 11', einerseits und die hintere Einheit des Handhabungsgerätes 2 bzw. 2', nämlich der Schwenkantrieb 8 bzw. 8' und das Gelenk 9 bzw. 9' sowie die Transporteinrichtung 16 bzw. 16', und damit auch deren Achsen M und N zueinander verschwenk- oder neigbar.

Die Stützeinrichtung 5 bzw. 5' der Handhabungsgeräte 2 und 2' gemäß FIG 1 und 2 umfasst eine längsverlaufende Verbindungsstange 53 bzw. 53', an der ein jeweils quer nach oben verlaufendes erstes Befestigungsteil 51 bzw. 51' zum Verbinden der Verbindungsstange 53 bzw. 53' mit dem Schwenkantrieb 8 bzw. 8' und weiter hinten ein quer nach oben verlaufendes zweites Befestigungsteil 52 bzw. 52' zur Verbindung mit dem Gelenk 9 bzw. 9' sowie im vorderen Bereich ein nach oben ragendes Stützteil 50 bzw. 50' mit einem Einschnitt oder Stützlager (oder: einen Wellensitz) zum Fixieren oder Stützen der Trägerwelle 4 bzw. 4' angeordnet sind. Die FIG 1 und 2 illustrieren u.a. auch die Funktionsweise der Stützeinrichtung 5 bzw. 5' und des flexiblen Elements 7 bzw. 7' der Handhabungsgeräte 2 bzw. 2'.

Im in FIG 1 gezeigten Zustand bewegen sich die Handhabungsgeräte 2 und 2' mit geöffneten Greifeinrichtungen 3 und 3' von beiden Seiten in Richtung der dargestellten Pfeile auf ein Werkstück 10 zu, das auf einer Bereitstellungseinrichtung, beispielsweise einem Förderband, 41 bereitgestellt wird. Die Achsen M und N sowie M' und N' sind koaxial zueinander und horizontal, d.h. senkrecht zur Schwerkraft G, gerichtet, das flexible Element 7 bzw. 7' ist im Wesentlichen unverformt und die Verbindungsstange 53 bzw. 53' verläuft parallel zu den Achsen M und N bzw. M' und N' und ihr Stützteil 50 bzw. 50' stützt die Trägerwelle 4 bzw. 4' und damit die mit ihr verbundene Greifeinrichtung 3 bzw. 3' ab. Die Stützeinrichtung 5 bzw. 5' stellt also eine mechanische Überbrückung über das flexible Element 7 bzw. 7' dar und beseitigt somit in der Stellung gemäß FIG 1 die Flexibilität des Handhabungsgerätes 2 bzw. 2' in dem flexiblen Element 7 bzw. 7' zumindest in der Raumrichtung der Schwerkraft G und in den nach unten gerichteten seitlichen Richtungen zwischen der Schwerkraft G und der horizontalen Richtung. Die starre Verbindung wird allein durch das Eigengewicht der Teile des Handhabungsgerätes 2 bzw. 2' aufrechterhalten. Bei Erreichen des Werkstücks 10 werden die Greifeinrichtungen 3 und 3' geschlossen und somit das Werkstück 10 an seinen Enden 10A und 10B ergriffen und mittels der Transporteinrichtungen 16 und 16' zu einer Umformmaschine transportiert und dort in die Umformposition zum Umformen auf ein Werkzeug gelegt. Dabei wird über die Stützeinrichtung 5 bzw. 5' das Handhabungsgerät 2 bzw. 2' im starren Zustand gehalten.

FIG 2 zeigt das Werkstück 10 im aufgelegten Zustand auf der Oberfläche 22 des unteren Werkzeuges oder Gesenks 12 eines Schmiedehammers als bevorzugtes Beispiel einer Umformmaschine. Durch Anheben der hinteren Einheiten der Handhabungsgeräte 2 und 2', also Neigen der Mittelachse N bzw. N' um den Neigungswinkel a bzw. a' gegenüber der Mittelachse M bzw. M' der vorderen Einheit um das flexible Element 7 bzw. 7', wird die Stützeinrichtung 5 bzw. 5' aus dem Eingriff mit der Trägerwelle 4 bzw. 4' gebracht, da sich das Stützteil 50 bzw. 50' sich ausreichend von der Trägerwelle 4 bzw. 4' entfernt. Bei der Neigungsbewegung um den Winkel α bzw. α' dient dabei das Gesenk 12 über das Werkstück 10 als Widerlager. Die Handhabungsgeräte 2 und 2' sind somit in FIG 2 in einem flexiblen oder nicht starren Zustand. Wenn nun ein oberes Werkzeug oder Schlagwerkzeug 13 am Schlagbären 15 des Schmiedehammers in der Schlagrichtung oder Vorwärtsrichtung VR auf das Werkstück 10 schlägt, so werden dadurch entstehende Stoß- und Vibrationsbelastungen von den elastischen Elemente 7 und 7' gedämpft und weitgehend von der Transporteinrichtung 16 bzw. 16' und dem Schwenkantrieb 8 bzw. 8' entkoppelt, so dass diese Antriebsvorrichtungen vor Überlastung geschützt werden.

Sowohl im starrgestellten als auch im flexiblen Zustand der Handhabungsgeräte 2 und 2' kann in der dargestellten Ausführungsform das Werkstück 10 vor dem Auflegen auf das Gesenk 12 gedreht werden, insbesondere um eine durch das Werkstück 10 verlaufende Drehachse, beispielsweise seine Längsachse. Für eine solche Dreh- oder Schwenkbewegung werden die Greifeinrichtungen 3 und 3' mit dem ergriffenen Werkstück 10 um den gewünschten Schwenkwinkel im gleichen Umlaufsinn und mit der gleichen Dreh- oder Winkelgeschwindigkeit geschwenkt. Dazu wird eine Drehbewegung einer Abtriebswelle eines Antriebsmotors des Schwenkantriebs 8 bzw. 8' angeordneten, ggf. über ein Getriebe und über einen Antriebsflansch und das flexible Element 7 bzw. 7' und über einen Verbindungsflansch wiederum auf das Zwischenteil 6 bzw. 6' übertragen und von dort auf die Trägerwelle 4 bzw. 4' und schließlich die Greifeinrichtung 3 bzw. 3'. Solche Schwenkbewegungen treten beispielsweise beim Biegen eines Werkstücks in einem ersten Schmiedevorgang oder Schmiedeschritt und beim anschließenden Flachformen oder Schmieden auf. Die Drehbarkeit der Greifeinrichtungen 3 und 3' kann entfallen, falls eine Drehung nicht erwünscht ist.

FIG 3 zeigt nun, ausgehend von FIG 2, die Situation kurz nach dem Auftreffen des Schlagwerkzeuges 13 auf das Werkstück 10 und die umliegenden Bereiche des Werkzeuges 12. Das Schlagwerkzeug 13 ist durch den Rückstoß sowie ggf. durch einen Antrieb wieder in einer vom Werkzeug 12 weggerichteten Aufwärtsbewegung in einer Rückwärtsrichtung RR.

Es wird nun das Werkstück 10 von dem Werkzeug 12 um einen Abstand d angehoben oder gelüftet. Diese Anheb- oder Lüftbewegung der beiden Handhabungsgeräte 2 und 2' und des von ihnen gehaltenen Werkstückes 10 folgt somit dem nach dem Umformschlag sich nach oben bewegenden Schlagwerkzeug 13 richtungsgleich mit der Rückwärtsrichtung RR. Die Handhabungsgeräte 2 und 2' können dabei in der flexiblen Stellung bleiben, wie in FIG 3 dargestellt, oder auch vor der Abhebbewegung starr gestellt werden wie in FIG 1. Bei oder nach der Lüftbewegung wird Zundermaterial aus dem unteren Werkzeug 12 mittels eines, nicht dargestellten, Gebläses ausgeblasen. Das Lüften oder Abheben verkürzt zudem die Berührzeit des Werkstückes 10 mit dem unteren Werkzeug 12.

Nach dem Abhebe- oder Lüftvorgang kann nun entweder das Werkstück 10 erneut auf das Gesenk 12 oder auf ein anderes Gesenk oder eine andere Gravur des Gesenkes 12 aufgelegt werden und erneut mit dem Schlagwerkzeug 13 oder einem anderen Schlagwerkzeug umgeformt werden.

Es kann aber auch der Umformvorgang beendet werden und das Werkstück 10 aus der in FIG 3 dargestellten gelüfteten Stellung von den beiden Handhabungsgeräten 2 und 2' aus dem Arbeitsbereich der Umformmaschine zwischen den beiden Werkzeugen 12 und 13 herausbewegt und zu einer Ablageeinrichtung transportiert werden. FIG 4 zeigt eine solche Handhabung des Werkstücks 10 nach dem Umformen. Die Bewegungsbahnen oder Trajektorien der beiden Handhabungsgeräte 2 und 2' sind mit S und S' bezeichnet, die Bewegungsrichtungen mit Pfeilen gekennzeichnet.

Die beiden Handhabungsgeräte 2 und 2' werden gemäß FIG 4 jeweils zu einem Abhebezeitpunkt t1 aus einer Ausgangsstellung S(t1) und S'(t1) gestartet, bei der sie das Werkstück 10, mit den Greifeinrichtungen 3 und 3' an dem jeweiligen Ende 10A bzw. 10B greifend, auf dem Gesenk 12 der Umformmaschine aufliegend festhalten. Nun bewegen sich beide Handhabungsgeräte 2 und 2' zunächst nach oben, so dass das Werkstück 10 von der Oberfläche 22 des Gesenks 12 abgehoben wird. Der oberste Punkt dieser Abhebebewegung zu einem Zeitpunkt tk > t1 ist mit S(tk) bzw. S'(tk) bezeichnet.

Im Anschluss an die Abhebebewegung transportieren die Handhabungsgeräte 2 und 2' nun das Werkstück 10 entlang der im dargestellten Beispiel nun horizontal verlaufenden Trajektorien S und S' weiter und legen schließlich zu einem Ablegzeitpunkt tn bei den Positionen S(tn) und S'(tn) das Werkstück 10 auf einer Ablegeeinrichtung 42 ab, die beispielsweise ein Förderband zum Abtransport der fertig geschmiedeten Werkstücks 10 umfasst. Die beiden Trajektorien S und S' der Handhabungsgeräte 2 und 2' verlaufen im Allgemeinen parallel zueinander und die Handhabungsgeräte 2 und 2' werden synchron zueinander bewegt. Dadurch wird das Werkstück 10 im Wesentlichen nur translatorisch und nicht rotatorisch bewegt. Zu einem beliebigen Zeitpunkt tj ist also der Differenzvektor A = S'(tj) - S(tj) immer gleich.

Gemäß der Erfindung wird die Abhebebewegung des Werkstücks 10 mit den Handhabungsgeräten 2 und 2' gemäß den FIG 2 bis 4 abhängig von der Lage oder der Position des Schlagwerkzeugs 13 eingeleitet oder gestartet. Die Position des Schlagwerkzeugs 13 entspricht gleichzeitig der Relativposition der beiden Werkzeuge 12 und 13 zueinander, da das Gesenk 12 ortsfest ist. Das Schlagwerkzeug 13 bewegt sich bei seiner Schlagbewegung und Rückholbewegung, die auch als Hub bezeichnet wird, linear zwischen einem oberen Endpunkt x0, der auch als oberer Totpunkt (OT) bezeichnet wird, und einem unteren Endpunkt xE, der auch als unterer Totpunkt (UT) bezeichnet wird.

An einer vorgegebenen Referenzposition xR mit x0 < xR < xE ist ein Positionssensor 25 angeordnet, der ein Positionssignal P an seinem Ausgang bereitstellt. Das Positionssignal P ist ein Maß dafür, ob und wann das Schlagwerkzeug 13 die Referenzposition xR erreicht, und entspricht dann einem Referenzpositionssignal PR.

Der Positionssensor 25 kann als eine Art Positionsschalter ausgebildet sein, der zwei Werte oder Zustände einnimmt, nämlich einen Wert oder Zustand, wenn die Position x des Schlagwerkzeugs 13 nicht der Referenzposition xR entspricht, und einen zweiten Wert oder Zustand, nämlich einen Referenzpositionswert oder Referenzpositionszustand PR, wenn x gleich xR ist. Dazu wird in der Regel ein berührungsloser Positionssensor oder Positionsschalter verwendet, der auf eine lokal begrenzte Auslösstelle am Schlagwerkzeug 13 reagiert, beispielsweise ein magnetischer Positionssensor, der auf eine Markierung aus magnetischem Material am Schlagwerkzeug 13 anspricht.

In einer anderen Ausführungsform kann der Positionssensor 25 auch die Position x des Schlagwerkzeugs 13 über die gesamte Wegstrecke von x0 bis xE und zurück kontinuierlich oder quasi-kontinuierlich in einzelnen Messpunkten xi erfassen und bestimmen. Das Positionssignal P ist dann eine injektive oder bijektive Funktion der Position x oder xi mit P(xR) = PR. Dazu kann beispielsweise an dem Schlagwerkzeug 13 ein sich parallel zur Wegstrecke oder Koordinatenrichtung x erstreckender Streifen oder eine ähnlich ausgebildete Markierung vorgesehen sein, die eine inkrementale Positionserfassung durch ein sich in kleinen Inkrementen oder Schritten veränderndes Muster ermöglicht.

Die genannten Positionserfassungssysteme sind an sich bekannt und bedürfen deshalb keiner näheren Erläuterungen. Der Positionssensor 25 kann insbesondere ein optischer, induktiver oder Magnetfeld-Sensor sein.

Das Positionssignal P des Positionssensors 25 wird einer Kontrolleinrichtung 43 zugeführt. Die Kontrolleinrichtung 43 entscheidet anhand des Positionssignals P, ob sie und wann sie eine Abhebebewegung der Handhabungsgeräte 2 und 2' einleitet. Dazu steht die Kontrolleinrichtung 43 mit den Handhabungsgeräten 2 und 2' in Wirkverbindung und steuert die Handhabungsgeräte 2 und 2' mittels zugehöriger Steuersignale C und C'. Sobald das Schlagwerkzeug 13 in der Abwärtsbewegung, also in Richtung der Vorwärtsrichtung VR die Referenzposition xR erreicht, sendet der Positionssensor 25 ein entsprechendes Referenzpositionssignal P = PR an die Kontrolleinrichtung 43. Die Kontrolleinrichtung 43 übernimmt den Zeitpunkt des Eingangs des Referenzpositionssignals PR als Auslösezeitpunkt tR, zu dem eine Abheberoutine in der Kontrolleinrichtung 43 initiiert wird. Gemäß einem in der Kontrolleinrichtung 43 gespeicherten Algorhithmus oder Berechnungsverfahren wird nun ein Startzeitpunkt ermittelt, zu dem die Startsignale C und C' an die Handhabungsgeräte 2 und 2' gesendet werden. Nach Erhalt der synchronen Startsignale C und C' durch die beiden Handhabungsgeräte 2 und 2' werden die Antriebssysteme der Handhabungsgeräte 2 und 2', insbesondere die Transporteinrichtungen 16 und 16', so angesteuert, dass zu einem Abhebezeitpunkt t1 gemäß FIG 4 die Abhebebewegung des Werkstücks 10 beginnt und sich die Handhabungsgeräte 2 und 2' entlang ihrer Trajektorien S und S' nach oben bewegen.

Der Abhebezeitpunkt t1 liegt um eine systembedingte Reaktionszeit und um die Signallaufzeiten der Startsignale C und C' sowie die Signalverarbeitungszeiten in den Handhabungsgeräten 2 und 2' später als der Startzeitpunkt in der Kontrolleinrichtung 43 und um eine weitere Zeitdifferenz, die durch die Rechenzeiten in der Kontrolleinrichtung 43 sowie die Signallaufzeiten für das Positionssignal P bestimmt ist, später als der Zeitpunkt, zu dem das Schlagwerkzeug 13 die Referenzposition xR erreicht hatte. Da diese Verzögerungszeiten im System vorab bestimmt werden können oder innerhalb vorab bestimmter Grenzen liegen, kann der Abhebezeitpunkt t1 sehr nahe am Umkehrzeitpunkt des Schlagwerkzeugs 13, zu dem das Schlagwerkzeug 13 seine Richtung von der Vorwärtsrichtung VR in die Rückwärtsrichtung RR umkehrt, gewählt werden. Diese Einleitung der Abhebebewegung der Handhabungsgeräte 2 und 2' im Moment des Umsteuerns oder kurz danach bedeutet eine kurze Werkzeugberührzeit, was wiederum die Werkzeugstandzeit und die Produktivität erhöht. Die auftretenden Verzögerungszeiten durch die Signalübertragungszeiten und Rechnerzeiten werden durch das Starten der Handhabungsgeräte 2 und 2' während der Abwärtsbewegung des Schlagwerkzeugs 13 kompensiert.

Zum Bestimmen des Startzeitpunktes, zu dem die Startsignale C und C' von der Kontrolleinrichtung 43 an die Handhabungsgeräte 2 und 2' gesendet werden, wird vorzugsweise in der Kontrolleinrichtung 43 eine Verzögerungszeit ablaufen gelassen nach Erhalt des Referenzpositionssignals PR des Positionssensor 25, beispielsweise mittels eines digitalen Zählers oder einer eingebauten Uhr. Nach Ablauf der Verzögerungszeit wird das Startsignal C bzw. C' gesendet. Einer jeden eingestellten Umformenergie der Umformmaschine wird eine zugehörige Verzögerungszeit zugeordnet. Dieser Zusammenhang zwischen eingestellter Umformenergie und Verzögerungszeit kann mit Hilfe einer mathematischen Funktion oder einer Wertetabelle in der Kontrolleinrichtung 43 hergestellt werden.

Beim Einsatz eines kontinuierlichen Positionserfassungssystems, bei dem die Position x zwischen x0 und xE an jedem Punkt bekannt ist, kann auch für jede eingestellte Umformenergie der Umformmaschine eine eigene Referenzposition xR für das Schlagwerkzeug 13 zugeordnet werden und somit ein individueller Startpunkt für die Handhabungsgeräte 2 und 2' zugeordnet werden. Auch dieser Zusammenhang zwischen Referenzposition xR und Startpunkt für das Handhabungsgerät kann mit Hilfe einer mathematischen Funktion oder eine Wertetabelle in der Kontrolleinrichtung 43 hergestellt werden.

Zusätzlich zur Position x oder xi oder xR kann auch die Geschwindigkeit dx/dt des Schlagwerkzeugs 13 in der Kontrolleinrichtung 43 errechnet werden, beispielsweise durch numerische Differention anhand der erhaltenen Werte xi oder x für die Position des Schlagwerkzeugs 13. Dadurch ist es möglich, jeder Geschwindigkeit einen eigenen Startpunkt für die Handhabungsgeräte 2 und 2' zuzuordnen. Auch dieser Zusammenhang zwischen Startpunkt für die Handhabungsgeräte 2 und 2' und der Geschwindigkeit des Schlagwerkzeugs 13 kann mit Hilfe einer mathematischen Funktion oder einer Wertetabelle in der Kontrolleinrichtung 43 hergestellt werden.

In einer typischen Betriebsweise einer Umformvorrichtung gemäß der Erfindung wird an der Umformmaschine beispielsweise mit zwei unterschiedlichen Umformenergien gearbeitet. Aus jeder der beiden einstellbaren Umformenergien ergibt sich abhängig von der mathematischen Funktion oder der Wertetabelle mit Hilfe der Kontrolleinrichtung 43 ein Startzeitpunkt für die Handhabungsgeräte 2 und 2'. Bei einem Positionserfassungssystem in der Umformmaschine wird in der Kontrolleinrichtung 43 der Sollwert als errechneter Startpunkt mit dem Istwert oder Istposition des Schlagwerkzeugs 13 verglichen. Aus dem Vergleich von Ist- und Sollwert bildet die Kontrolleinrichtung 43 bei Erreichen des Sollwertes das Startsignal C bzw. C' für die Handhabungsgeräte 2 und 2'.

Die Werkzeuge 12 und 13 sind in der Regel formgebende Werkzeuge, sogenannte Gesenke mit entsprechend der gewünschten Form des Werkstückes angepassten Gravuren. Die Handhabungsgeräte 2 und 2' halten im Allgemeinen das Werkstück 10 während des gesamten Schmiedezyklus und führen alle für den Schmiedeprozess notwendigen Handhabungsbewegungen gemeinsam und synchron aus. Das gemeinsame und synchrone Fahren der beiden Handhabungsgeräte 2 und 2' wird über eine elektrische Kopplung zwischen den beiden Handhabungsgeräten 2 und 2' erreicht, wobei die Kopplung über den Master-Slave-Betrieb von elektrischen Antrieben oder aber durch das gleichzeitige Starten von unabhängig arbeitenden Antrieben erreicht wird. Die Bewegungen der Handhabungsgeräte 2 und 2' und somit die Handhabungsbewegungen für das Werkstück 10 werden in der Regel in an sich bekannter Weise vorab eingelernt.

Die Kontrolleinrichtung 43 kann zusätzlich den kompletten Signalaustausch durchführen. In der Regel arbeitet die Kontrolleinrichtung mit Hilfe wenigstens eines digitalen Prozessors, insbesondere eines Mikroprozessors oder einer digitalen Signalprozessors, und entsprechender Speicher, in denen die Ablaufprogramme, Steueralgorithmen und Daten für die Bewegungen gespeichert sind. Für einen Master-Slave-Betrieb sind an sich bekannte Master-Slave-Steuereinheiten verwendbar. Bei unabhängig arbeitenden Antrieben sind gleiche Wegstrecken und Geschwindigkeiten sowie Fehlerrückmeldungen und Fehlerreaktionen zwischen den unabhängigen Antrieben vorgesehen, um einen exakten und im Fehlerfall sicheren Betrieb zu gewährleisten.

FIG 5 zeigt ein weiteres Ausführungsbeispiel einer Vorrichtung zum Handhaben eines Werkstücks während eines Schmiedevorganges. Diese Vorrichtung umfasst wieder zwei Handhabungsgeräte 2 und 2' mit jeweiligen Greifeinrichtungen 3 und 3', die schematisiert als Industrieroboter dargestellt sind. Die beiden Handhabungsgeräte 2 und 2' nehmen ein Werkstück 10 von einer Bereitstellungseinrichtung 41, beispielsweise einem Zuführtransportband oder einer anderen automatisierten Zuführeinrichtung auf und setzen das Werkstück in eine erste Gravur 17 eines Werkzeuges 12 einer schlagenden Gesenk-Umformmaschine. Das Gegenwerkzeug oder Schlagwerkzeug dieser Gesenk-Umformmaschine ist nicht dargestellt und würde sich in der dargestellten Draufsicht oberhalb der Zeichenebene befinden. Während oder am Ende der Handhabungsbewegung oder Umsetzbewegung von der Bereitstellungseinrichtung 41 in die erste Gravur 17 des Werkzeuges 12 wird das Schlagwerkzeug der Umformmaschine ausgelöst. Nach der Schlagauslösung wird ein neuer Ablauf für die weitere Handhabung des Werkstückes 10 um einem Zeitpunkt während oder am Ende der Schlagbewegung des Schlagwerkzeuges eingeleitet. Zunächst wird bis zum Auftreffen und während des Auftreffens des Schlagwerkzeuges das Werkstück 10 in seiner Umformlage auf der Gravur 17 von den beiden Handhabungsgeräten 2 und 2' fixiert und an beiden Enden festgehalten. Nach dem Auftreffen und Lösen des Schlagwerkzeuges vom Werkstück 10 wird das Werkstück 10 von den beiden Handhabungsgeräten 2 und 2' gemäß der hinterlegten weiteren Handhabungsroutine gemeinsam und synchron gehandhabt. Zunächst wird das Werkstück 10 gelüftet, wie anhand von FIG 3 bereits erläutert, und anschließend entweder nochmals in der ersten Gravur 17 bearbeitet oder gleich in die zweite Gravur 18 des Werkzeuges 12 umgesetzt. Nach der Umsetzung des Werkstückes 10 in die zweite Gravur 18 erfolgt wieder ein Umformschritt. Nach der Schlagauslösung wird wieder die weitere gemeinsame synchrone Handhabung des Werkstückes 10 zu einem einstellbaren Zeitpunkt während oder am Ende der Schlagbewegung eingeleitet. Es kann nun wieder gemeinsam und synchron das Werkstück von den beiden Handhabungsgeräten 2 und 2' gelüftet werden in der zweiten Gravur 18 und ggf. wieder in die Gravur 18 zu einer nochmaligen Bearbeitung eingelegt werden oder das Werkstück 10 kann gleich in die Ablageeinrichtung 42 für das fertig umgeformte Werkstück 10 umgesetzt werden.

Für die Handhabungsgeräte 2 und 2' können neben den anhand der FIG 1 bis 5 beschriebenen Ausführungsformen auch andere Manipulatoren oder Industrieroboter verwendet werden, beispielsweise auch die eingangs genannten Handhabungsgeräte gemäß DE 42 *20 796 A1* oder DE *100 60 709 A1.* Neben den beschriebenen Handhabungsbewegungen können zusätzlich oder alternativ auch weitere Handhabungsbewegungen durch die Handhabungsgeräte 2 und 2' mit oder ohne Werkstück 10 vorgesehen sein. Der Abstand der Greifeinrichtungen, beispielsweise der Abstandsvektor A in FIG 4, ist in der Regel abhängig von der Länge oder entlang dieses Abstandes gemessenen Abmessung des Werkstückes und bleibt während der synchronen gemeinsamen Handhabung in der Regel konstant. Es kann aber auch eine Volumen- oder Gestaltsänderung des Werkstückes nach dem Umformprozess, insbesondere eine Längung des Werkstückes, berücksichtigt werden, indem die Handhabungsgeräte 2 und 2' ihre Angriffspunkte am Werkstück verändern, bei einer Längung des Werkstückes beispielsweise weiter außen greifen. Ferner können die Bewegungstrajektorien der beiden Handhabungsgeräte auch in einander angepasster Weise voneinander abweichen, beispielsweise in einen Offset oder eine Korrektur aufweisen, beispielsweise wenn die Werkstücke unterschiedliche Grate oder andere unterschiedliche Gestalt an den Angriffsbereichen aufweisen. Eine Fehlerkommunikation über die Kontrolleinrichtung 43 erlaubt es, bei einer unzulässigen Abweichung eines der Handhabungsgeräte von der vorgeschriebenen Trajektorie zu einem bestimmten Zeitpunkt den Prozess zu unterbrechen, insbesondere die Handhabungsgeräte zu stoppen.

### Bezugszeichenliste

- 2, 2': Handhabungsgerät
- 3, 3': Greifeinrichtung
- 4, 4': Trägerwelle
- 5, 5': Stützeinrichtung
- 6, 6': Lagerteil
- 7, 7': flexibles Element
- 8, 8': Rotationsantrieb
- 9, 9': Gelenk
- 10, 10': Werkstück
- 11, 11': Betätigungsvorrichtung
- 12: Gesenk
- 13: Schlagwerkzeug
- 14, 14': Schwenklager
- 16, 16': Transporteinrichtung
- 17, 18: Gravur
- 30, 31, 30', 31': Greifbacke
- 32, 33, 32', 33': Greifhebel
- 34, 34': Schwenklager
- 35, 35': Angreiflager
- 41: Bereitstellungseinrichtung
- 42: Ablageeinrichtung
- 43: Kontrolleinrichtung
- 50, 50': Stützteil
- 51, 52, 51', 52': Befestigungsteil
- 53, 53': Verbindungsstange
- M, M': vordere Achse
- N, N': hintere Achse
- A: Schlagrichtung
- B, C: Achse
- D, E: Schwenkachse
- F: Schwenkachse
- G: Schwerkraft
- R: Rotationsachse

## Patentansprüche

1. Verfahren zum Umformen wenigstens eines Werkstücks, bei dem
a) das Werkstück (10) auf einem ersten (12) von wenigstens zwei Werkzeugen (12, 13) einer Umformmaschine, vorzugsweise einer schlagenden Umformmaschine, insbesondere eines Schmiedehammers oder einer Spindelpresse oder einer Kurbelpresse, in einer Umformlage positioniert wird, wobei die Werkzeuge vorzugsweise formgebende Gesenkwerkzeuge zum gebundenen Umformen des Werkstückes sind,
b) die Werkzeuge (12, 13) der Umformmaschine relativ aufeinander zu bewegt werden,
c) das Werkstück zwischen den Werkzeugen umgeformt wird und
d) die beiden Werkzeuge anschließend relativ voneinander weg bewegt werden, und
e) wenigstens ein Handhabungsgerät (2) das Werkstück (10) von dem ersten Werkzeug (12) zu einem Abhebezeitpunkt abzuheben beginnt,
**dadurch gekennzeichnet, dass**
f) ein Auslösezeitpunkt erfasst wird, zu dem, während der Relativbewegung der Werkzeuge aufeinander zu, die Relativposition (x) der Werkzeuge (12, 13) eine vorgegebene oder vorgebbare Referenzposition (xR) einnimmt oder erreicht hat, und
g) der Abhebezeitpunkt abhängig von dem Auslösezeitpunkt bestimmt wird.

2. Verfahren nach Anspruch 1, bei dem der Abhebezeitpunkt für das wenigstens eine Handhabungsgerät so gewählt ist bzw. bestimmt wird, dass er nicht vor einem Umformzeitpunkt, zu dem die Umformung des Werkstücks zwischen den Werkzeugen abgeschlossen ist, oder einem Umkehrzeitpunkt, zu dem sich die Richtung der Relativbewegung der Werkzeuge zueinander umkehrt, liegt und/oder bei dem der Abhebezeitpunkt für das wenigstens eine Handhabungsgerät so gewählt ist bzw. bestimmt wird, dass er um eine vorgegebene oder vorgebbare Zeitdifferenz nach dem Umformzeitpunkt oder nach dem Umkehrzeitpunkt liegt, wobei insbesondere die Zeitdifferenz zwischen Abhebezeitpunkt und Umformzeitpunkt bzw. Umkehrzeitpunkt zwischen 0 ms und maximal 300 ms und/oder maximal 3/4 der Zeit für die Auseinanderbewegung der Werkzeuge, insbesondere zwischen 0 ms und maximal 100 ms und/oder maximal 1 /4 der Zeit für die Auseinanderbewegung der Werkzeuge, vorzugsweise zwischen 0 ms und maximal 50 ms und/oder maximal 1/8 der Zeit für die Auseinanderbewegung der Werkzeuge liegt und/oder abhängig von einer vorgegebenen Werkzeugberührzeit gewählt ist.

3. Verfahren nach einem der vorhergehenden Ansprüche, bei dem das erste Werkzeug im Wesentlichen ortsfest zu einem externen Bezugssystem wie einem Gestell der Umformmaschine oder dem Erdboden ist und die Relativbewegung und Relativposition die Bewegung bzw. Position des zweiten Werkzeuges relativ zum externen Bezugssystem ist.

4. Verfahren nach einem der vorhergehenden Ansprüche, bei dem das wenigstens eine Handhabungsgerät das Werkstück in seine Umformlage auf dem ersten Werkzeug positioniert und/oder bei dem das wenigstens eine Handhabungsgerät das Werkstück während des Umformens zwischen den Werkzeugen in seiner Umformlage festhält.

5. Verfahren nach einem der vorhergehenden Ansprüche, bei dem das Werkstück in wenigstens zwei Umformschritten zwischen denselben Werkzeugen umgeformt wird, wobei nach einem Umformschritt das Werkstück von dem wenigstens einen Handhabungsgerät vom ersten Werkzeug abgehoben wird und anschließend wieder auf das erste Werkzeug in die Umformlage für den darauffolgenden Umformschritt positioniert wird, insbesondere zum Lüften mittels eines Gebläses.

6. Verfahren nach einem der vorhergehenden Ansprüche, bei dem das Werkstück in wenigstens zwei Umformschritten zwischen verschiedenen Werkzeugen oder Werkzeugbereichen umgeformt wird, wobei nach einem Umformschritt das Werkstück von dem wenigstens einen Handhabungsgerät vom ersten Werkzeug abgehoben wird und anschließend auf das erste Werkzeug in einen anderen Werkzeugbereich oder in ein anderes Werkzeug in die Umformlage für den darauffolgenden Umformschritt positioniert wird.

7. Verfahren nach einem der vorhergehenden Ansprüche, bei dem jedes Werkstück nach dem Umformschritt oder nach dem letzten Umformschritt von dem wenigstens einen Handhabungsgerät nach dem Abheben vom Werkzeug oder Werkzeugbereich zu einer Ablageeinrichtung transportiert und dort abgelegt wird.

8. Verfahren nach einem der vorhergehenden Ansprüche, bei dem wenigstens eine Kontrolleinrichtung vorgesehen ist, die Bewegungen des wenigstens einen Handhabungsgerätes steuert und die abhängig von dem Auslösezeitpunkt den Abhebezeitpunkt ermittelt sowie zu dem ermittelten Abhebezeitpunkt eine Abhebebewegung des Handhabungsgerätes einleitet, wobei vorzugsweise die Kontrolleinrichtung zu einem Startzeitpunkt ein Startsignal an das wenigstens eine Handhabungsgerät sendet und das wenigstens eine Handhabungsgerät nach Erhalt dieses Startsignals eine Abhebebewegung startet und das Werkstück zu dem Abhebezeitpunkt abhebt.

9. Verfahren nach Anspruch 8, bei dem wenigstens eine Positionserfassungseinrichtung vorgesehen ist, die zu dem Auslösezeitpunkt, wenn die Relativposition der Werkzeuge die Referenzposition erreicht, ein Auslösesignal an die Kontrolleinrichtung sendet, und bei dem die Kontrolleinrichtung abhängig vom Eingangszeitpunkt des Auslösesignals den Abhebezeitpunkt ermittelt, wobei die Positionserfassungseinrichtung vorzugsweise einen der Referenzposition zugeordneten oder an der Referenzposition angeordneten Positionsschalter umfasst, der bei Betätigung durch eines der beiden Werkzeuge seinen Schaltzustand ändert, wobei eine Schaltzustandsänderung des Positionsschalters als Auslösesignal oder Auslösezeitpunkt verwendet wird.

10. Verfahren nach Anspruch 8, bei dem wenigstens eine Positionserfassungseinrichtung vorgesehen ist, die die Relativposition der beiden Werkzeuge zueinander fortlaufend und/oder zu bestimmten Messpunkten misst und an die Kontrolleinrichtung ein entsprechendes Positionsmesssignal oder einen entsprechenden Positionsmesswert liefert und bei dem die Kontrolleinrichtung das Positionsmesssignal oder den Positionsmesswert mit einem der Referenzposition entsprechenden Referenzsignal oder Referenzwert vergleicht und die Übereinstimmung des Positionsmesssignals mit dem Referenzsignal oder des Positionsmesswertes mit dem Referenzwert als Auslösezeitpunkt verwendet und daraus den Abhebezeitpunkt ermittelt.

11. Verfahren nach einem der vorhergehenden Ansprüche, bei dem an wenigstens einer Relativposition der Werkzeuge, vorzugsweise der Referenzposition, die Relativgeschwindigkeit und/oder Relativbeschleunigung der beiden Werkzeuge ermittelt wird und der Abhebezeitpunkt aus dem Auslösezeitpunkt in Abhängigkeit von der ermittelten Relativgeschwindigkeit und/oder Relativbeschleunigung der beiden Werkzeuge bestimmt wird.

12. Verfahren nach einem oder mehreren der vorhergehenden Ansprüche, bei dem der Abhebezeitpunkt aus dem Auslösezeitpunkt bestimmt wird, indem eine vorbestimmte Verzögerungszeit zu dem Auslösezeitpunkt hingezählt oder ablaufen gelassen wird oder bei dem die Kontrolleinrichtung den Startzeitpunkt für das Startsignal durch Ablaufen lassen oder Hinzuzählen der vorbestimmten Verzögerungszeit zu dem Auslösezeitpunkt ermittelt und der Abhebezeitpunkt sich aus dem Startzeitpunkt in eindeutiger Weise, im Allgemeinen durch Addition der Signallaufzeit und -verarbeitungszeit des Startsignals für das Handhabungsgerät, ergibt.

13. Verfahren nach Anspruch 12, bei dem die Verzögerungszeit abhängig von dem Verlauf wenigstens einer Relativbewegungsgröße bei der Relativbewegung der Werkzeuge aufeinander zu und/oder abhängig von einer eingestellten oder einstellbaren Umformenergie vorbestimmt wird oder ist.

14. Verfahren nach einem der vorhergehenden Ansprüche, bei dem die Referenzposition für die Werkzeuge abhängig von dem zeitlichen Verlauf der Relativbewegung der beiden Werkzeuge und/oder abhängig von der Umformenergie für das Umformen des Werkstücks oder einer mit der Umformenergie eindeutig korrelierten Größe vorgegeben ist bzw. wird.

15. Verfahren nach einem der vorhergehenden Ansprüche, bei dem die Umformenergie für das Umformen des Werkstücks oder eine mit der Umformenergie eindeutig korrelierten Größe auf einen von wenigstens zwei verschiedenen Werten einstellbar ist und die Referenzposition für die Werkzeuge abhängig von dem eingestellten Wert der Umformenergie oder der korrelierte Größe festgestellt wird.

16. Verfahren nach einem der vorhergehenden Ansprüche, bei dem die Referenzposition für die Werkzeuge so vorgegeben ist bzw. wird, dass die Summe der für die Ermittlung des Abhebezeitpunktes aus dem Auslösezeitpunkt mindestens erforderlichen Signal- oder Datenlaufzeiten und Signal- oder Datenverarbeitungszeiten kleiner ist als der Zeitabstand aus Abhebezeitpunkt und Auslösezeitpunkt und/oder bei dem die Referenzposition der am weitesten voneinander entfernt liegenden Relativposition der Werkzeuge entspricht, oder bei dem die Referenzposition zwischen der am weitesten voneinander entfernt liegenden Relativposition der Werkzeuge und der am nächsten liegenden Relativposition der Werkzeuge liegt.

17. Verfahren nach einem der vorhergehenden Ansprüche, bei dem das Werkstück zumindest beim Abheben von wenigstens zwei Handhabungsgeräten gehandhabt wird, wobei die Bewegung und Positionen der Handhabungsgeräte automatisch und aufeinander abgestimmt gesteuert oder geregelt werden.

18. Verfahren nach einem der vorhergehenden Ansprüche, bei dem der Abhebezeitpunkt eingelernt wird oder adaptiv ermittelt wird, indem die Relativposition der Werkzeuge zum Abhebezeitpunkt bestimmt wird und der Abhebezeitpunkt an einen gewünschten Wert angepasst wird, insbesondere durch Anpassen der Verzögerungszeit nach dem Auslösezeitpunkt oder durch Anpassen der Referenzposition.

19. Verfahren nach einem der vorhergehenden Ansprüche, bei dem Zundermaterial unter dem abgehobenen Werkstück und/oder von dem ersten Werkzeug mittels wenigstens eines Gebläses ausgeblasen wird, wobei vorzugsweise ein Einschaltzeitpunkt für das Gebläse abhängig von dem Auslösezeitpunkt ermittelt wird und vorzugsweise nach dem Abhebezeitpunkt liegt.

20. Vorrichtung zum Umformen wenigstens eines Werkstücks, insbesondere zur Verwendung in einem Verfahren nach einem der Ansprüche 1 bis 19 oder zur Durchführung eines Verfahrens nach einem der Ansprüche 1 bis 19, umfassend
a) wenigstens eine Umformmaschine, vorzugsweise eine schlagende Umformmaschine, insbesondere einen Schmiedehammer oder eine Spindelpresse oder eine Kurbelpresse, mit wenigstens zwei relativ auf einander zu und voneinander weg bewegbaren Werkzeugen zum Umformen eines auf einem ersten der Werkzeuge in einer vorgegebenen oder vorgebbaren Umformlage positionierten Werkstücks zwischen den Werkzeugen, wobei die Werkzeuge vorzugsweise formgebende Gesenkwerkzeuge zum gebundenen Umformen des Werkstücks sind,
b) wenigstens ein Handhabungsgerät zum Handhaben des Werkstücks,
c) wenigstens eine Kontrolleinrichtung zum Steuern oder Regeln der Bewegungen und Positionen des oder der Handhabungsgeräte(s), **dadurch gekennzeichnet, dass** die Vorrichtung
d) wenigstens eine Positionserfassungseinrichtung zum Erfassen eines Auslösezeitpunktes, zu dem, während der Relativbewegung der Werkzeuge aufeinander zu, die Relativposition (x) der Werkzeuge (12, 13) eine vorgegebene oder vorgebbare Referenzposition (xR) einnimmt oder erreicht hat, umfasst, und dass
e) die Kontrolleinrichtung derart ausgebildet ist, dass sie abhängig von dem Auslösezeitpunkt einen Abhebezeitpunkt bestimmt und das wenigstens eine Handhabungsgerät (2) so ansteuert, dass das wenigstens eine Handhabungsgerät das Werkstück (10) zu dem Abhebezeitpunkt von dem ersten der Werkzeuge (12) abzuheben beginnt.

21. Vorrichtung nach Anspruch 20, bei der jedes Handhabungsgerät
a) wenigstens eine Greifeinrichtung mit wenigstens zwei relativ zueinander bewegbaren Greifelementen zum Greifen des Werkstücks,
b) wenigstens eine Trägereinrichtung, an der die Greifeinrichtung befestigt oder befestigbar ist und
c) wenigstens eine Transporteinrichtung zum Transportieren der Trägereinrichtung mit der Greifeinrichtung, umfasst.

22. Vorrichtung nach Anspruch 21, bei der die Trägereinrichtung und die Transporteinrichtung in einem flexiblen Zustand miteinander flexibel verbunden sind und in einem starren Zustand, zumindest in einer Raumrichtung und/oder in jeder Drehstellung der Greifeinrichtung und/oder des oder der Greifelemente, im Wesentlichen miteinander starr verbunden sind oder zueinander starr gestellt sind, indem entweder die Trägereinrichtung und die Transporteinrichtung über wenigstens ein Verbindungselement miteinander verbunden sind, das in dem flexiblen Zustand flexibel ist und in dem starren Zustand starr ist, oder indem die Trägereinrichtung und die Transporteinrichtung über wenigstens ein flexibles Element miteinander verbunden sind und in dem flexiblen Zustand nur über das flexible Element verbunden sind und in dem starren Zustand über wenigstens eine Stützeinrichtung unter Überbrückung des flexiblen Elements im Wesentlichen aneinander oder gegeneinander abgestützt sind.

23. Vorrichtung nach einem oder mehreren der Ansprüche 20 bis 22 mit wenigstens einem Gebläse zum Ausblasen von Zundermaterial unter dem abgehobenen Werkstück und/oder von dem ersten Werkzeug, wobei vorzugsweise jedes Gebläse von der Kontrolleinrichtung zu einem Einschaltzeitpunkt eingeschaltet wird und die Kontrolleinrichtung den Einschaltzeitpunkt abhängig von dem Auslösezeitpunkt ermittelt und vorzugsweise nach dem Abhebezeitpunkt legt.

## Claims

1. Method for forming at least one workpiece, wherein
a) the workpiece (10) is placed in a forming position on a first tool (12) of at least two tools (12, 13) of a forming machine, preferably a percussive forming machine, in particular a forging hammer or a screw press or a crank press, wherein the tools are preferably forming die tools for the closed forming of the workpiece,
b) the tools (12, 13) of the forming machine are moved relative to each other,
c) the workpiece is shaped between the tools and
d) the two tools are then relatively moved away from each other, and
e) at least one handling device (2) begins to lift the workpiece (10) from the first tool (12) at a lift-off point,
**characterised in that**
f) a trigger point is detected at which, during the movement of the tools relative to each other, the relative position (x) of the tools (12, 13) adopts or has reached a predefined or predefinable reference position (xR), and
g) the lift-off point is determined contingent on the trigger point.

2. Method according to Claim 1, wherein the lift-off point for the at least one handling device is chosen or determined in such a way that it does not occur prior to a forming point at which the forming of the workpiece between the tools is completed or prior to a reversal point at which the direction of the movement of the tools relative to each other is reversed and/or wherein the lift-off point for the at least one handling device is chosen or determined in such a way that it occurs at a predefined or predefinable time lag after the forming point or after the reversal point, wherein in particular the time lag between lift-off point and forming point or reversal point is between 0 ms and max. 300 ms and/or max. ¾ of the time required for the moving apart of the tools, in particular between 0 ms and max. 100 ms and/or max. ¼ of the time required for the moving apart of the tools, preferably between 0 ms and max. 50 ms and/or max. 1/8 of the time required for the moving apart of the tools, and/or is chosen contingent on a predefined tool contact time.

3. Method according to one of the previous claims, wherein the first tool is essentially fixed to an external framework such as a frame of the forming machine or the floor, and the relative movement and relative position is the movement and position of the second tool relative to the external framework

4. Method according to one of the previous claims, wherein the at least one handling device places the workpiece in its forming position on the first tool and/or where the at least one handling device holds the workpiece securely between the tools in its forming position while it is shaped.

5. Method according to one of the previous claims, wherein the workpiece is shaped between the same tools in at least two forming steps, the workpiece being raised from the first tool by the at least one handling device after one forming step and then replaced in the forming position on the first tool for the subsequent forming step, in particular in order to ventilate it by means of a fan.

6. Method according to one of the previous claims, wherein the workpiece is shaped in at least two forming steps between different tools or tool zones, the workpiece being raised from the first tool by the at least one handling device after one forming step and then placed in another tool zone on the first tool or in the forming position in another tool for the subsequent forming step.

7. Method according to one of the previous claims, wherein after the forming step or after the last forming step each workpiece, after being lifted from the tool or tool zone, is transported by the at least one handling device to a delivery device and set down there.

8. Method according to one of the previous claims, wherein at least one control device is provided, controls the movements of the at least one handling device, and calculates the lift-off point contingent on the trigger point, as well as initiating a lifting movement of the handling device at the calculated lift-off point, the control device preferably transmitting a start signal to the at least one handling device at a starting point and the at least one handling device commencing a lifting movement after receiving this start signal and lifting the workpiece at the lift-off point.

9. Method according to Claim 8, wherein at least one position detection device is provided, which transmits a trigger signal to the control device at the trigger point when the relative position of the tools reaches the reference position and at which the control device calculates the lift-off point contingent on the entry point of the trigger signal, the position detection device preferably comprising a position switch assigned to the reference position or arranged on the reference position, which switch changes its switched state upon activation by one of the two tools, a change in the switched state of the position detection device being used as a trigger signal or trigger point.

10. Method according to Claim 8, wherein at least one position detection device is provided, which measures the position of the two tools relative to each other continuously and/or at certain measuring points and supplies the control device with an appropriate position measuring signal or an appropriate position measured value and wherein the control device compares the position measuring signal or the position measured value with a reference signal or reference value corresponding to the reference position and uses the correlation of the position measuring signal with the reference signal or of the position measured value with the reference value as a trigger point and calculates the lift-off point from this.

11. Method according to one of the previous claims, wherein at at least one relative position of the tools, preferably the reference position, the relative speed and/or relative acceleration of the two tools is calculated and the lift-off point is determined from the trigger point contingent on the calculated relative speed and/or relative acceleration of the two tools.

12. Method according to one or more of the previous claims, wherein the lift-off point is determined from the trigger point, in that a predetermined delay time is added to the trigger point or allowed to expire or wherein the control device calculates the starting point for the start signal by letting expire or adding the predetermined delay time to the trigger point and the lift-off point ensues from the starting point in an unequivocal manner, generally through the addition of the signal runtime and signal processing time of the start signal for the handling device.

13. Method according to Claim 12, wherein the delay time is contingent on the progression of at least one relative linear momentum with the movement of the tools relative to each other and/or is or becomes predetermined contingent on an adjusted or adjustable deformation energy.

14. Method according to one of the previous claims, wherein the reference position is or becomes predefined for the tools contingent on the temporal progression of the relative movement of the two tools and/or contingent on the deformation energy for shaping the workpiece or on a variable unequivocally correlated with the deformation energy.

15. Method according to one of the previous claims, wherein the deformation energy for shaping the workpiece or a variable unequivocally correlated with the deformation energy can be adjusted to one of at least two different values and the reference position for the tools is ascertained contingent on the adjusted value of the deformation energy or the correlated variable.

16. Method according to one of the previous claims, wherein the reference position for the tools is or becomes predefined in such a way that the sum of the signal or data runtimes and signal or data processing times at least required to calculate the lift-off point from the trigger point is smaller than the time interval of lift-off point and trigger point and/or wherein the reference position corresponds to the relative position of the tools lying furthest away from each other, or wherein the reference position is between the relative position of the tools lying furthest away from each other and the relative position of the tools lying nearest to each other.

17. Method according to one of the previous claims, wherein the workpiece is manipulated by at least two handling devices at least on being lifted off, the movement and positions of the handling devices being controlled or regulated automatically and in coordination with each other.

18. Method according to one of the previous claims, wherein the lift-off point is taught or adaptively calculated in that the relative position of the tools at the lift-off point is determined and the lift-off point is modulated to a desired value, in particular by modulating the delay time after the trigger point or by modulating the reference position.

19. Method according to one of the previous claims, wherein tinder material is blown out below the raised workpiece and/or from the first tool by means of at least one fan, with preferably a switch-on point for the fan being calculated contingent on the trigger point and preferably occurring after the lift-off point.

20. Device for forming at least one workpiece, in particular for use in a method according to one of the Claims 1 to 19 or for carrying out a method according to one of the Claims 1 to 19, comprising
a) at least one forming machine, preferably a percussive forming machine, in particular a forging hammer or a screw press or a crank press, with at least two tools that can be moved relative to and away from each other for shaping a workpiece placed in a predefined or predefinable forming position between the tools, the tools being preferably forming die tools for the closed forming of the workpiece,
b) at least one handling device for manipulating the workpiece,
c) at least one control device for controlling or regulating the movements and positions of the handling device(s), **characterised in that** the device comprises
d) at least one position detection device for detecting a trigger point at which, during the movement of the tools relative to each other, the relative position (x) of the tools (12, 13) adopts or has reached a predefined or predefinable reference position (xR) and that
e) the control device is configured in such a way that it determines a lift-off point contingent on the trigger point and controls the at least one handling device (2) in such a way that the at least one handling device begins to lift the workpiece (10) from the first of the tools (12) at the lift-off point.

21. Device according to Claim 20, wherein each handling device comprises
a) at least one gripping device with at least two gripping elements that can be moved relative to each other for gripping the workpiece,
b) at least one carrier device, to which the gripping device is or can be attached, and
c) at least one transport device for transporting the carrier device with the gripping device.

22. Device according to Claim 21, wherein the carrier device and the transport device are flexibly connected to each other in a flexible state and are essentially rigidly connected to each other in a rigid state, at least in one direction in space and/or in each rotational position of the gripping device and/or the gripping element(s), in that either the carrier device and the transport device are connected to each other via at least one connecting element that is flexible in the flexible state and rigid in the rigid state or the carrier device and the transport device are connected to each other in the flexible state via at least one flexible element and are essentially braced together or against each other in the rigid state via at least one supporting device by bridging of the flexible element.

23. Device according to one or more of the Claims 20 to 22 with at least one fan for blowing out tinder material below the raised workpiece and/or from the first tool, with preferably each fan being switched on at a switch-on point by the control device and the control device calculating the switch-on point contingent on the trigger point and preferably after the lift-off point.

## Revendications

1. Procédé de formage d'au moins une pièce, dans lequel
a) la pièce (10) est positionnée dans une position de formage sur un premier outil (12) parmi au moins deux outils (12, 13) d'une machine de formage, de préférence une machine de formage par frappe, en particulier un pilon ou une presse à vis ou une presse à excentrique, les outils étant de préférence des matrices de formage pour le formage combiné de la pièce,
b) les outils (12, 13) de la machine de formage sont déplacés en un mouvement relatif l'un vers l'autre l'autre,
c) la pièce est formée entre les outils, et
d) les deux outils sont ensuite déplacés en un mouvement relatif pour s'écarter l'un de l'autre, et
e) au moins un dispositif de manipulation (2) commence à relever la pièce (10) pour la détacher du premier outil (12) à un moment de relèvement,
**caractérisé en ce que**
f) il est détecté un moment de déclenchement auquel, pendant le mouvement relatif des outils l'un vers l'autre, la position relative (x) des outils (12, 13) est amenée dans une position de référence (xR) prédéfinie ou prédéfinissable, ou a atteint cette position et
g) le moment de relèvement est déterminé en fonction du moment de déclenchement.

2. Procédé selon la revendication 1, dans lequel le moment de relèvement pour ledit au moins un dispositif de manipulation est choisi ou est déterminé de telle sorte qu'il ne se situe pas avant un moment de formage, auquel le formage de la pièce entre les outils est terminé, ou un moment d'inversion du mouvement auquel la direction du mouvement relatif des outils l'un par rapport à l'autre est inversée, et/ou dans lequel le moment de relèvement pour ledit au moins un dispositif de manipulation est choisi ou déterminé de telle sorte qu'il se situe, selon une différence de temps prédéfinie ou prédéfinissable, après le moment de formage ou après le moment d'inversion du mouvement, sachant que, en particulier, la différence de temps entre le moment de relèvement et le moment de formage ou moment d'inversion du mouvement se situe entre 0 ms et 300 ms maximum et/ou au maximum 3/4 du temps pour le mouvement d'écartement des outils, en particulier entre 0 ms et 100 ms maximum et/ou au maximum 1/4 du temps pour le mouvement d'écartement des outils, de préférence entre 0 ms et 50 ms maximum et/ou au maximum 1/8 du temps pour le mouvement d'écartement des outils et/ou est choisi en fonction d'un temps de contact prédéfini des outils.

3. Procédé selon l'une quelconque des revendications précédentes, dans lequel le premier outil est sensiblement fixe par rapport à un système de référence externe, tel qu'un bâti de la machine de formage ou le sol, et le mouvement relatif et la position relative sont le mouvement ou la position du deuxième outil par rapport au système de référence externe.

4. Procédé selon l'une quelconque des revendications précédentes, dans lequel ledit au moins un dispositif de manipulation positionne la pièce dans sa position de formage sur le premier outil, et/ou dans lequel ledit au moins un dispositif de manipulation maintient la pièce dans sa position de formage pendant le formage entre les outils.

5. Procédé selon l'une quelconque des revendications précédentes, dans lequel la pièce est formée en au moins deux étapes de formage entre les mêmes outils, la pièce étant relevée du premier outil par ledit au moins un dispositif de manipulation après une étape de formage et étant positionnée ensuite à nouveau sur le premier outil dans la position de formage pour l'étape de formage consécutive, en particulier pour la ventilation au moyen d'un ventilateur.

6. Procédé selon l'une quelconque des revendications précédentes, dans lequel la pièce est formée en au moins deux étapes de formage entre des outils différents ou des zones différentes de l'outil, la pièce étant relevée du premier outil par ledit au moins un dispositif de manipulation après une étape de formage et étant positionnée ensuite sur le premier outil dans une autre zone ou sur un autre outil dans la position de formage pour l'étape de formage consécutive.

7. Procédé selon l'une quelconque des revendications précédentes, dans lequel chaque pièce après l'étape de formage ou après la dernière étape de formage est transportée par ledit au moins un dispositif de manipulation après le relèvement de l'outil ou de la zone d'outil vers un dispositif de stockage et y est stockée.

8. Procédé selon l'une quelconque des revendications précédentes, dans lequel il est prévu au moins un dispositif de contrôle qui commande les mouvements dudit au moins un dispositif de manipulation et qui, en fonction du moment de déclenchement, détermine le moment de relèvement, et qui, au moment de relèvement déterminé, introduit un mouvement de relèvement du dispositif de manipulation, sachant que, de préférence, le dispositif de contrôle, à un moment de démarrage, émet un signal de démarrage vers ledit au moins un dispositif de manipulation et ledit au moins un dispositif de manipulation, après réception de ce signal de démarrage, commence un mouvement de relèvement et relève la pièce au moment de relèvement.

9. Procédé selon la revendication 8, dans lequel il est prévu au moins un dispositif de détection de position qui, au moment de déclenchement, lorsque la position relative des outils a atteint la position de référence, délivre un signal de déclenchement vers le dispositif de contrôle, et dans lequel le dispositif de contrôle détermine le moment de relèvement en fonction du moment d'entrée du signal de déclenchement, sachant que le dispositif de détection de position comporte de préférence un commutateur de position associé à la position de référence ou disposé au niveau de la position de référence, qui change d'état sous l'effet d'un actionnement par l'un des deux outils, un changement d'état du commutateur de position étant utilisé comme signal de déclenchement ou moment de déclenchement.

10. Procédé selon la revendication 8, dans lequel il est prévu au moins un dispositif de détection de position qui mesure en continu et/ou à des moments déterminés la position relative des deux outils l'un par rapport à l'autre et transmet un signal de mesure de position correspondant ou une valeur de mesure de position correspondante vers le dispositif de contrôle, et dans lequel le dispositif de contrôle compare le signal de mesure de position ou la valeur de mesure de position à un signal de référence ou une valeur de référence correspondant à la position de référence et utilise la concordance entre le signal de mesure de position et le signal de référence ou entre la valeur de mesure de position et la valeur de référence comme le moment de déclenchement et en déduit le moment de relèvement.

11. Procédé selon l'une quelconque des revendications précédentes, dans lequel il est déterminé au moins une position relative des outils, de préférence la position de référence, la vitesse relative et/ou l'accélération relative des deux outils et le moment de relèvement est déterminé à partir du moment de déclenchement en fonction de la vitesse relative et/ou de l'accélération relative déterminées pour les deux outils.

12. Procédé selon l'une quelconque des revendications précédentes, dans lequel le moment de relèvement est déterminé à partir du moment de déclenchement, du fait qu'un temps de retardement prédéterminé est ajouté au moment de déclenchement ou s'est écoulé, ou dans lequel le dispositif de contrôle détermine le moment de démarrage pour le signal de démarrage au moyen de l'écoulement ou de l'addition du temps de retardement prédéterminé au moment de déclenchement et le moment de relèvement est obtenu à partir du moment de démarrage sans ambiguïté, en général par addition du temps de propagation du signal de démarrage et du temps de traitement du signal de démarrage pour le dispositif de manipulation.

13. Procédé selon la revendication 12, dans lequel le temps de retardement sera ou est prédéterminé en fonction de l'évolution d'au moins une grandeur de mouvement relatif lors du mouvement relatif des outils l'un par rapport à l'autre et/ou en fonction d'une énergie de formage réglée ou réglable.

14. Procédé selon l'une quelconque des revendications précédentes, dans lequel la position de référence pour les outils sera ou est prédéfinie en fonction de l'évolution dans le temps du mouvement relatif des deux outils et/ou en fonction de l'énergie de formage pour le formage de la pièce ou en fonction d'une grandeur corrélée clairement avec l'énergie de formage.

15. Procédé selon l'une quelconque des revendications précédentes, dans lequel l'énergie de formage pour le formage de la pièce ou une grandeur corrélée clairement avec l'énergie de formage peuvent être réglées sur au moins deux valeurs différentes et la position de référence pour les outils est détectée en fonction de la valeur réglée pour l'énergie de formage ou pour la grandeur corrélée.

16. Procédé selon l'une quelconque des revendications précédentes, dans lequel la position de référence pour les outils est ou sera prédéfinie de telle sorte que la somme des temps de propagation des signaux et données ou les temps de traitement des signaux et données, au moins nécessaires pour déterminer le moment de relèvement à partir du moment de déclenchement, est inférieure à l'intervalle de temps formé par le moment de relèvement et le moment de déclenchement, et/ou dans lequel la position de référence correspond à la position relative la plus éloignée d'un outil par rapport à l'autre, ou dans lequel la position de référence se situe entre la position relative la plus éloignée d'un outil par rapport à l'autre et la position relative la plus rapprochée d'un outil par rapport à l'autre.

17. Procédé selon l'une quelconque des revendications précédentes, dans lequel la pièce est manipulée au moins pendant le relèvement par au moins deux dispositifs de manipulation, sachant que le mouvement et les positions des dispositifs de manipulation sont commandés ou réglés automatiquement et de manière synchronisée l'un par rapport à l'autre.

18. Procédé selon l'une quelconque des revendications précédentes, dans lequel le moment de relèvement est appris ou déterminé par voie adaptative, du fait que la position relative des outils est déterminée au moment de relèvement et le moment de relèvement est adapté à une valeur souhaitée, en particulier par adaptation du temps de retardement après le moment de déclenchement ou par adaptation de la position de référence.

19. Procédé selon l'une quelconque des revendications précédentes, dans lequel la calamine présente en dessous de la pièce relevée et/ou sur le premier outil est soufflée vers l'extérieur par au moins un ventilateur, sachant que, de préférence, un moment de mise en marche du ventilateur est déterminé en fonction du moment de déclenchement et se situe de préférence après le moment de relèvement.

20. Dispositif de formage d'au moins une pièce, destiné à être utilisé en particulier dans un procédé selon l'une des revendications 1 à 19 ou destiné à la mise en oeuvre d'un procédé selon l'une des revendications 1 à 19, comportant
a) au moins une machine de formage, de préférence une machine de formage par frappe, en particulier un pilon ou une presse à vis ou une presse à excentrique, comportant au moins deux outils aptes à se déplacer pour se rapprocher l'un de l'autre et pour s'écarter l'un de l'autre pour le formage entre les deux outils d'une pièce positionnée sur un premier outil dans une position de formage prédéfinie ou prédéfinissable, les outils étant de préférence des matrices de formage pour le formage combiné de la pièce,
b) au moins un dispositif de manipulation pour manipuler la pièce,
c) au moins un dispositif de contrôle pour commander ou régler les mouvements et les positions du ou des dispositifs de manipulation,
**caractérisé**
d) **en ce qu'**il comporte au moins un dispositif de détection de position pour détecter un moment de déclenchement, auquel, pendant le mouvement relatif des outils l'un vers l'autre, la position relative (x) des outils (12, 13) est amenée ou a atteint une position de référence (xR) prédéfinie ou prédéfinissable, et
e) **en ce que** le dispositif de contrôle est conçu de telle sorte que, en fonction du moment de déclenchement, il détermine un moment de relèvement et active ledit au moins un dispositif de manipulation (2) de telle sorte que ledit au moins un dispositif de manipulation commence à relever l'outil (10) au moment de relèvement pour le détacher du premier outil (12).

21. Dispositif selon la revendication 20, dans lequel chaque dispositif de manipulation comporte
a) au moins un dispositif de préhension avec au moins deux éléments de préhension, mobiles l'un par rapport à l'autre, pour saisir la pièce,
b) au moins un dispositif de support, sur lequel est fixé ou peut être fixé le dispositif de préhension, et
c) au moins un dispositif de transport pour transporter le dispositif de support avec le dispositif de préhension.

22. Dispositif selon la revendication 21, dans lequel le dispositif de support et le dispositif de transport, dans une situation flexible, sont reliés de manière flexible entre eux, et, dans une situation rigide, sont reliés sensiblement de manière rigide entre eux ou sont positionnés de manière rigide l'un par rapport à l'autre au moins dans une direction dans l'espace et/ou dans chaque position de rotation du dispositif de préhension et/ou des éléments de préhension, du fait que le dispositif de support et le dispositif de transport sont reliés entre eux par au moins un élément d'assemblage qui est flexible dans la situation flexible et qui est rigide dans la situation rigide, ou du fait que le dispositif de support et le dispositif de transport sont reliés entre eux par au moins un élément flexible et dans la situation flexible sont uniquement reliés par l'élément flexible et dans la situation rigide ils sont sensiblement en appui l'un sur l'autre ou l'un contre l'autre par l'intermédiaire d'au moins un dispositif d'appui en intercalant l'élément flexible.

23. Dispositif selon une ou plusieurs des revendications 20 à 22, comportant au moins un ventilateur pour souffler vers l'extérieur la calamine formée en dessous de la pièce relevée et/ou sur le premier outil, sachant que de préférence chaque ventilateur est mis en marche par le dispositif de contrôle à un moment de mise en marche et le dispositif de contrôle détermine le moment de mise en marche en fonction du moment de déclenchement et le situe de préférence après le moment de relèvement.
